# EUROPÄISCHE PATENTSCHRIFT

(11) **EP 1 183 412 B1**
(45) Veröffentlichungstag und Bekanntmachung des Hinweises auf die Patenterteilung: **01.10.2003**
(21) Anmeldenummer: 00915091.3
(22) Anmeldetag: 27.04.2000
(51) Int. Cl.: D03D 1/00, G09F 3/02, B31D 1/02

(54) **Gewebtes ETIKETT MIT EINEM UNSICHTBAREN BARCODE**
Woven LABEL WITH AN INVISIBLE BARCODE
ETIQUETTE tissée AVEC UN CODE BARRE INVISIBLE

(30) Priorität: 29.05.1999 CH 101199
(43) Veröffentlichungstag der Anmeldung: 06.03.2002
(73) Patentinhaber: TEXTILMA AG, 6052 Hergiswil / NW (CH)
(72) Erfinder: KUONI, Christian, CH-4314 Zeiningen (CH)
(74) Vertreter: Schmauder, Klaus Dieter
(86) Internationale Anmeldenummer: CH0000234
(87) Internationale Veröffentlichungsnummer: WO00073559

(56) Entgegenhaltungen:
- EP-A- 0 328 320
- EP-A- 0 427 933
- EP-A- 0 919 650
- CH-A- 333 891
- DE-A- 4 115 800
- GB-A- 2 306 438

## Beschreibung

Die Erfindung betrifft ein Etikett gemäss Oberbegriff des Anspruches 1.

### Stand der Technik

Ein Verfahren zur Herstellung des genannten Etiketts ist aus der EP-A 0 919 650 bekannt, wobei in einem Band mit einem Grundgewebe aus Grundkettfäden und Grundschussfäden in Kettrichtung aufeinander folgende, zusammenhängende Etiketten mit je einer durch Stickschussfäden erzeugten Figur und einem durch Codeschussfäden erzeugten Barcode hergestellt werden. Die Etiketten weisen je eine rechteckige Form mit zwei Längsseiten und zwei Schmalseiten auf, wobei die Kettfäden parallel und die Schussfäden quer zu den Längsseiten des Etiketts liegen und die Barcodes durch je in Schussrichtung verlaufende Codestreifen aus einem oder mehreren parallelen Codeschussfäden gebildet werden. Nachteilig ist es, dass die geschnittenen Längsseiten rauhe Kanten aufweisen, die den Tragkomfort beeinträchtigen und an Personen Verletzungen und am Traguntergrund Beschädigungen verursachen können.

Auch aus der EP-A-0 328 320 ist ein Etikett bekannt, bei dem die Codestreifen aus einem oder mehreren parallel liegenden Fäden analog der EP-A- 0 919 650 gebildet werden. Aus der EP-A-0 328 320 sind keine weiteren Angaben über den Aufbau des Gewebes und der Codestreifen zu entnehmen.

Die Herstellung von Etiketten mit brauchbaren geschnittenen Längsseiten ist ein seit langem bestehendes Problem.

Zunächst werden die Etiketten grundsätzlich so hergestellt, dass die Längskanten parallel zu den Kettfäden ausgerichtet sind, sodass die Stickschussfäden relativ kurz sind und sich eine stabile Ausbildung des Etikettes ergibt. Bei einer Ausrichtung des Etikettes quer zu den Kettfäden würden die Stickschussfäden über eine grössere Länge des Etikettes verlaufen, was insbesondere bei der flottierenden Führung der Stickschussfäden zu einer labileren Ausbildung des Etikettes führen würde. Der Fachmann wählt somit bereits aus grundsätzlichen Erwägungen die Anordnung der Etiketten so, dass ihre Längsseite in Kettrichtung verläuft und wird davon abgehalten, die Etiketten mit ihren Längsseiten ouer zur Kettrichtung anzuordnen. Werden zusätzlich Endfalten an den Schmalseiten vorgesehen, so besteht jedes Etikett in diesem Bereich aus vier Lagen; dies ist für den Anwender und den Träger inakzeptabel.

Der Fachmann hat grosse Anstrengungen in den verschiedensten Richtungen unternommen, um die Längskanten der Etiketten brauchbar zu machen:
In der WO 93 02246 wird versucht, dieses Ziel dadurch zu erreichen, dass die unerwünschten Schmelzkanten an den Längsseiten der Etiketten mit einem fressenden und/oder vibrierenden Werkzeug spanlos verformt werden.
In der EP-A 0 389 793 wird in Spalte 1, Zeilen 42 bis 54 ausdrücklich darauf hingewiesen, dass ein Experimentieren an den Schmelzkanten nutzlos sei. Statt dessen wird ein kompliziertes zweistufiges Verfahren zur Herstellung der Etiketten definiert. In einer ersten Verfahrensstufe wird ein Vorprodukt mit geschnittenen Längsseiten und grösserer Breite hergestellt. In einer zweiten Verfahrensstufe wird das Vorprodukt randseitig auf die Endbreite umgelegt und die umgelegten Ränder werden auf der Rückseite verklebt, um ein weiches Etikett zu erhalten. Also ein ausserordentlich kompliziertes und teures Verfahren.
In der EP-A-0 427 933 und analog in der DE-A 41 15 800 werden auf einer Breitwebmaschine hergestellte nebeneinander liegende Bahnen von in ihrer Längsrichtung hintereinander liegenden Etiketten hergestellt. Zur Vermeidung von rauhen Schmelzbrauen werden in einem ersten Verfahrensschritt die zwischen benachbarten Bahnen flottierenden Stickschussfäden mechanisch oder thermisch entfernt und erst in einem zweiten Verfahrensschritt das Grundgewebe durchtrennt. Dies wird aber noch nicht als ausreichend erachtet, denn nach der EP-A-0 546 485 werden in einem dritten Verfahrensschritt überdies die Kettfäden aus dem Bereich des Grundgewebes entfernt, so dass an den Längsseiten Franselkanten entstehen. Ebenfalls ein kompliziertes und teures Verfahren zur Herstellung von Etiketten mit weichen Kanten an den Längsseiten.

### Darstellung der Erfindung

Aufgabe der Erfindung ist die Verbesserung von Etiketten mit einem unsichtbaren Barcode, so dass solche Etiketten weiche Längsseiten aufweisen.

Die mit dem erfindungsgemässen Etikett erzielbaren Vorteile sind im Wesentlichen darin zu sehen, dass die ungefaltet bleibenden Längsseiten der Etiketten mit weichen und hautfreundlichen Schnittkanten ausgeführt werden und damit der Tragkomfort wesentlich verbessert wird, weil die durch die Grundschüsse erzeugten Schnittkanten praktisch keine Brauen aufweisen. Ausserdem können solche Etiketten mit unterschiedlicher Länge und Breite auf dem gleichen Typ von Webmaschine gewoben werden. Durch die faltbaren Schmalseiten der Etiketten können die beim Trennen des Breitgewebes entstehenden Schneidkanten der Streifen abgedeckt werden, wodurch die Etiketten weiter verbessert werden. Die Codeschussfäden können mit einer innerhalb weiter Grenzen wählbaren Schussdichte eingetragen und zur Herstellung der unsichtbaren Barcodes in das Grundgewebe eingebunden, werden, wobei die je in Kettrichtung verlaufenden, in Schussrichtung aufeinander folgenden Codestreifen, entsprechend dem gewünschten Codemuster jeweils durch Abbinden eines oder mehrerer der Kettfäden gebildet Werden. Dadurch, dass die Schussfäden parallel zu den Längsseiten der Etiketten verlaufen, wird über die gesamte Länge jedes Etiketts ein gleichmässiges Durchscheinungsbild erzielt, weil die Grundschussfäden sowie die Stickschussfäden und die die Rückseite gleichmässig abdecken.

In den abhängigen Ansprüchen sind Ausgestaltungen der Erfindung angegeben.

Bis zu einer Webbreite von ca. 115 cm können im Breitgewebe Etiketten mit einem Webrapport gewoben werden, so dass nur ein geringer Abfall entsteht. Die Schussdichte im Grundgewebe kann ausgewählt werden, so dass auf der gleichen Webmaschine Etiketten mit simulierten Bindungen wie Taffet, Halbsatin und Satin erzeugt werden können. Im Randbereich der Schmalseiten der Streifen können die Stickschussfäden und die Codeschussfäden entfernt werden, so dass die Endfalten vorteilhaft dünn werden.

### Kurze Beschreibung der Zeichnungen

Nachfolgend werden Ausführungsbeispiele der Erfindung anhand von Zeichnungen erläutert. Es zeigen:
- Figur 1: ein Etikett in räumlicher Darstellung;
- Figur 2: eine modifizierte Ausführung des erfindungsgemässen Etiketts nach Figur 1 in räumlicher Darstellung;
- Figur 3: einen Schnitt entlang der Linie III-III in Figur 2 in grösserem Massstab;
- Figur 4: einen Schnitt entlang der Linie IV-IV in Figur 2;
- Figur 5: einen Schnitt entlang der Linie V-V in Figur 2;
- Figur 6: eine Seitenansicht des Etiketts nach Figur 2 mit a) ungefalteten und b) gefalteten Querseiten;
- Figur 7: eine Seitenansicht einer modifizierten Ausführung des Etiketts nach Figur 2 mit a) ungefalteten und b) gefalteten Querseiten;
- Figur 8: eine schematische Darstellung eines Verfahrens zur Herstellung der erfindungsgemässen Etiketten, und
- Figur 9: eine Anwendungsform des erfindungsgemässen Etiketts.

### Wege zur Ausführung der Erfindung

Die Figur 1 zeigt ein erfindungsgemässes Etikett 22, aus dessen Darstellung der Unterschied zu den bekannten Etiketten bezüglich der Kettrichtung und Schussrichtung klar erkennbar ist und der mit der nachfolgenden Beschreibung anhand der Figuren 2 bis 5 erläutert wird.

Das Etikett 22 weist wie üblich eine viereckige Form mit zwei ungefalteten Längsseiten 1 und zwei faltbaren Querseiten 2 auf, welche darstellungsgemäss als Schmalseiten ausgebildet sind. Das Etikett 22 besteht aus einem aus Grundkettfäden 4 und Grundschussfäden 5 erzeugten Grundgewebe 11 und einer Mehrzahl von Stickschussfäden 12, die in einem Bereich 13 des Etiketts eine Figur erzeugen, sowie einer Mehrzahl von Codeschussfäden 10, die im Bereich 13 ein Codemuster in Form eines bei Betrachtung im sichtbaren Licht "unsichtbaren" Barcodes erzeugen, welcher durch je in Kettrichtung verlaufende, in Schussrichtung aufeinander folgende Codestreifen 23 gebildet ist.

Das Etikett 22 ist so gewoben, dass die Grundkettfäden 4 quer und die Grundschussfäden 5 parallel zu den Längsseiten 1 des Etiketts 22 verlaufen, wobei an den Längsseiten 1 ein Rand 14 aus Grundgewebe 11 vorhanden ist und die Stickschüsse und die Codeschüsse auf der Rückseite des Etiketts 22 flottierend abgebunden sind. Die Codeschussfäden 10 sind so beschaffen bzw. behandelt, dass sie bei Betrachtung im sichtbaren Licht im Wesentlichen optisch identisch mit den Grundschussfäden 5 sind und von diesen im Licht einer ausserhalb des sichtbaren Bereiches wirksamen elektromagnetischen Strahlung bzw. einer Fluoreszenzstrahlung unterscheidbar sind. Bei der dargestellten Ausführung weisen die durch eine thermische Schneideinrichtung geschnittenen Querseiten 2 des Etiketts 22 je eine Schneidkante auf, an welcher das Grundgewebe 11 und die auf der Rückseite des Etiketts flottierenden Stickschussfäden 12 und Codeschussfäden 10 miteinander verschmolzen sind und eine Schmelzkante 15 gebildet wird. Das Etikett 22 kann an den Querseiten 2 gefaltet werden, um die Schmelzkante 15 abzudecken. Die durch eine Schneideinrichtung geschnittenen Längsseiten 1 des Etiketts 22 verlaufen durch das Grundgewebe 11 und weisen je eine Schnittkante 16 auf, die, wie bereits erwähnt, in vorteilhafter Weise weich und hautfreundlich ist.

Es wird auf die Figuren 6 und 7 Bezug genommen. Wie die Fig.6a zeigt, besteht das Etikett 22 aus einem Grundgewebe 11 und einer Mehrzahl von Stickschussfäden 12 und Codeschussfäden 10, die in dem Bereich 13 des Etiketts 22 eine Figur bzw. einen Barcode erzeugen und die auf der Rückseite des Etiketts flottierend abgebunden sind. Das Etikett 22 ist gemäss Fig. 6b an den Querseiten 2 gefaltet. Die Fig.7a zeigt ein entsprechendes Etikett, bei welchem im Bereich der Querseiten 2 die flottierenden Stickschussfäden 12 und Codeschussfäden 10 an der Rückseite entfernt sind, so dass jeweils ein Abschnitt 18 des Grundgewebes 11 frei liegt. Diese Abschnitte 18 sind gemäss Fig.7b gefaltet, so dass ein sehr dünnes Etikett erzielt wird.

Nachfolgend wird das Verfahren zur Herstellung von Etiketten beschrieben. Wie die Fig.8 zeigt, wird zur Herstellung der Etiketten in einem ersten Schritt ein Breitgewebe 21 aus schmelzfähigem Fadenmaterial erzeugt, das eine Anzahl von nebeneinander liegenden Etiketten 22 aufweist und nach einem über die Webbreite reichenden Rapport fortlaufend gewoben wird. Es versteht sich, dass, über die Rapportbreite gesehen, jedes Etikett verschieden ausgeführt werden kann. Das Breitgewebe 21 wird in der Gewebetechnik mit Grundkettfäden 4 und Grundschussfäden 5 für ein Grundgewebe 11 sowie mit mehreren Stickschussfäden 12 für die Figur, und mehreren Codeschussfäden 10 für einen Barcode gewoben (Fig. 5), wobei die Stickschüsse und die Codeschüsse in einem Bereich 13 jedes Etiketts eingewebt werden. In einem zweiten Schritt wird das Breitgewebe 21 in eine Schar von Streifen 25 getrennt, die in Längsrichtung der Streifen aufeinander folgende und quer liegende Etiketten 22 enthalten. Zum Trennen ist eine thermische Schheideinrichtung 26 vorgesehen, die entweder an der Webmaschine angeordnet ist oder eine separate Einrichtung ist. Wird das Breitgewebe 21 in Streifen 25 zerlegt, so werden die Streifen 25 für die weitere Bearbeitung aufgewickelt. Wird das Breitgewebe 21 nicht in Streifen zerlegt, wird das Breitgewebe 21 auf einen Warenbaum (nicht dargestellt) aufgewickelt. Die Streifen 25 sind im Hinblick auf die Etiketten ein Vorprodukt.

In einem dritten Schritt können die Streifen 25 in einer Falteinrichtung entlang ihren durch die Schmelzkanten 15 gebildeten Seitenrändern gefaltet werden, wobei die Längen der Etiketten 22 bestimmt und die Querseiten 2 der Etiketten ausgebildet werden. Mit dem Falten wird gleichzeitig der gefaltete Abschnitt fixiert, wobei bekannte Verfahren zur Anwendung kommen. Die gefalteten Streifen 25 werden mittels mechanischer, thermischer oder Ultraschall - Einrichtungen 27 getrennt, derart, dass die Etiketten 22 vereinzelt werden, wobei gleichzeitig die Breite des jeweiligen Etiketts 22 bestimmt wird und die Schnittkanten 16 durch das Grundgewebe 11 verlaufen.

Die Fig. 9 zeigt die Anwendung eines Etiketts 22. Das Etikett 22 wird mit den gefalteten Querseiten 2 auf ein Bekleidungsstück genäht, so dass die Schmelzkanten 15 unterhalb des Etiketts 22 liegen und die Längsseiten 1 mit den weichen Kanten frei liegen.

## Patentansprüche

1. Gewebtes Etikett aus schmelzfähigem Fadenmaterial, mit einem aus Grundkettfäden (4) und Grundschussfäden (5) gebildeten, ungefaltete Längsseiten (1) und faltbare Schmalseiten (2) enthaltenden Grundgewebe (11) und mit einen unsichtbaren Barcode erzeugenden Codeschussfäden (10), welche bei Betrachtung im sichtbaren Licht im wesentlichen optisch identisch mit dem Grundschussfaden (5) sind und von diesem im Licht einer ausserhalb des sichtbaren Bereiches wirksamen Strahlung unterscheidbar sind und welche im Grundgewebe (11) eingebunden sind, **dadurch gekennzeichnet, dass** die Längsseiten (1) quer zu den Grundkettfäden (4) ausgerichtet sind und die Codeschussfäden (10) parallel und im Abstand zu den Längsseiten (1) verlaufen, wobei sie unterhalb des Grundgewebes (11) flottieren und zur Bildung eines Barcodes an die Oberseite des Grundgewebes geführt sind, und wobei der Barcode durch in Keltrichtung Verlaufende und in Schußrichtung aufeinander folgende Codestreifen (23) gebildet ist.

2. Etikett nach Anspruch 1, **dadurch gekennzeichnet, dass** es eine Figur bildende Stickschussfäden (12) aufweist, die parallel und im Abstand zu den Längsseiten (1) verlaufen, wobei sie unterhalb des Grundgewebes flottieren und zur Figurbildung nach oben geführt sind.

3. Etikett nach Anspruch 1 oder 2, **dadurch gekennzeichnet, dass** die florierenden Schussfäden in den Randbereichen (18) der Schmalseiten (2) des Etiketts entfernt sind.

4. Etikett nach einem der Ansprüche 1 bis 3, **dadurch gekennzeichnet, dass** es an den Schmalseiten (2) gefaltete Randbereiche (18) aufweist.

## Claims

1. A woven label made from fusible thread material, with a ground fabric (11) formed from ground warp threads (4) and ground weft threads (5) and containing nonfolded longitudinal sides (1) and foldable narrow sides (2), and with code weft threads (10) which make an invisible bar code and, when observed in visible light, are essentially visually identical to the ground weft thread (5) and can be distinguished from the latter in the light of radiation taking effect outside the visible range and which are tied in the ground fabric (11), **characterized in that** the longitudinal sides (1) are oriented transversely to the ground warp threads (4) and the code weft threads (10) run parallel to and at a distance from the longitudinal sides (1), said code weft threads floating below the ground fabric (11) and being led onto the top side of the ground fabric in order to form a bar code and said bar code is formed by code stripes (23) running in the warp direction and suceeding one another in the weft direction.

2. The label as claimed in claim 1, **characterized in that** it has embroidery weft threads (12) which form a figure and run parallel to and at a distance from the longitudinal sides (1), said embroidery weft threads floating below the ground fabric and being led upward to form the figure.

3. The label as claimed in claim 1 or 2, **characterized in that** the floating weft threads are removed in the margin regions (18) of the narrow sides (2) of the label.

4. The label as claimed in one of claims 1 to 3, **characterized in that** it has marginal regions (18) folded on the narrow sides (2).

## Revendications

1. Étiquette tissée en matériau de filament fusible, avec un tissu de base (11) contenant des faces longitudinales (1) non pliées formées à partir de fils de chaîne de base (4) et de fils de trame de base (5) et des petits côtés (2) repliables et avec des fils de trame codés (10) réalisant un code-barres invisible, lesquels, en les observant à la lumière visible, sont essentiellement identiques à l'oeil nu au fil de trame de base (5) et sont différentiables de celui-ci à la lumière d'un rayonnement agissant hors de la zone visible et lesquels sont reliés dans le tissu de base (11),
**caractérisée en ce que**
les faces longitudinales (1) sont disposées transversalement aux fils de chaîne de base (4) et les fils de trame codés (10) sont parallèles et à distance des faces longitudinales (1), flottent sous le tissu de base (11) et sont amenés sur la face supérieure du tissu de base pour former un code-barres, et le code-barres est formé par des bandes de codes (23) s'étendant dans la direction de la chaîne et se succédant dans la direction de la trame.

2. Étiquette selon la revendication 1,
**caractérisée en ce qu'**
elle présente des fils de trame brodés (12) formant une figure qui sont parallèles et à distance des faces latérales (1), qui flottent en dessous du tissu de base et sont dirigés vers le haut pour former la figure.

3. Étiquette selon la revendication 1 ou 2,
**caractérisée en ce que**
les fils de trame dans la zone de bord (18) sont enlevés des petits côtés (2) de l'étiquette.

4. Étiquette selon une des revendications 1 à 3,
**caractérisée en ce qu'**
elle présente sur les petits côtés (2) des zones de bord pliées (18).
